# EUROPÄISCHE PATENTSCHRIFT

(11) **EP 1 419 824 B1**
(45) Veröffentlichungstag und Bekanntmachung des Hinweises auf die Patenterteilung: **07.01.2009**
(21) Anmeldenummer: 03405774.5
(22) Anmeldetag: 28.10.2003
(51) Int. Cl.: B05B 5/12, B05B 13/06

(54) **Vorrichtung zum Beschichten eines Werkstücks mit Pulver**
Device for coating workpieces with powder
Dispositif de revêtement de pièces avec poudre

(30) Priorität: 08.11.2002 DE 20217416 U
(43) Veröffentlichungstag der Anmeldung: 19.05.2004
(73) Patentinhaber: J. Wagner AG, 9450 Altstätten (CH)
(72) Erfinder: Ziwica, Daniel, 9320 Arbon/TG (CH); Keller, Wolfgang, 88639 Wald/Ruhestetten (DE)
(74) Vertreter: Nückel, Thomas

(56) Entgegenhaltungen:
- DE-C- 729 469
- US-A- 4 381 729
- US-A- 4 997 502

## Beschreibung

### Technisches Gebiet

Die Erfindung betrifft eine Vorrichtung zum Beschichten eines Werkstücks mit Pulverlack. Dabei handelt es sich um eine elektrostatische Pulverbeschichtung, bei der das zu beschichtende Werkstück mit einer Schicht elektrostatisch aufgeladenem Pulver überzogen wird. In einem sich daran anschließenden Arbeitsgang wird das mit dem Pulver beschichtete Werkstück erwärmt, sodass sich das Pulver auf der Oberfläche des Werkstücks verflüssigt und nach dem Abkühlen des Werkstücks eine geschlossene Schutzschicht bildet.

### Stand der Technik

Aus dem Stand der Technik, siehe Dokument US 4 381 729, ist eine Anlage zur Pulverbeschichtung bekannt, bei der, wie in Figur 1 gezeigt ist, die zu beschichtenden Werkstücke 4 in eine Kabine 1 transportiert werden, um dort mit Hilfe von einer oder mehreren Pulversprühpistolen 2 beschichtet werden. Das Werkstück 4 wird dazu über eine Führungsschiene oder Förderband 6 hängend durch die Kabine 1 transportiert. Die Kabine 1 weist dazu im Kabinendach 11 eine entsprechende Ausnehmung auf. Je nach geometrischer Ausgestaltung des zu beschichtenden Werkstücks 4 kann es erforderlich sein, die Stellen des Werkstücks 4, die mit Hilfe der automatischen Sprühpistolen 2 nicht erreichbar oder nicht mit ausreichender Qualität beschichtbar sind, manuell zu beschichten. Die Kabine 1 weist dazu einen Bereich für die Handbeschichtung auf, welcher über die auf der Längsseite 8.1 der Kabine 1 vorhandene Tür 9 erreichbar ist. In dem Bereich der Kabine 1, in dem die automatische Beschichtung erfolgt, sind bei der in Figur 1 gezeigten Ausführungsform an einem Führungsarm 3 mehrere parallel nebeneinander angeordnete Pulversprühpistolen 2 befestigt. Der Führungsarm 3 ist so ausgebildet, dass die Pulversprühpistolen 2 sowohl in vertikaler Richtung, welche im folgenden auch als y-Richtung bezeichnet wird, als auch in horizontaler Richtung quer zur Transportrichtung des Werkstücks 4, welche im folgenden auch als z-Richtung bezeichnet wird, bewegbar sind. Der Teil des Pulvers, der nicht am zu beschichtenden Werkstück 4 haften bleibt, wird über einen Absaugkanal 10 aus der Kabine 1 abgesaugt und in einem in Figur 1 nicht gezeigten Behälter gesammelt. Dieses überflüssige Pulver kann erneut für die Beschichtung verwendet werden. Die Steuerung der gesamten Pulverbeschichtungsvorrichtung erfolgt über eine Steuereinheit 5.

Eine wie in Figur 1 gezeigte Ausführungsform bringt jedoch eine Reihe von Nachteilen mit sich. Zum einen ist für die Beschichtung komplizierter Werkstücke zusätzliches Personal erforderlich, das bestimmte Teile des Werkstücks von Hand beschichten muss. Die Beschichtung von Hand führt jedoch in der Regel zu größeren Fertigungstoleranzen, beispielsweise in der Schichtstärke, als dies durch eine automatische maschinelle Beschichtung der Fall ist. Zudem kann es bei dieser Lösung zu einem erhöhten Pulververbrauch kommen, da bestimmte Stellen des Werkstücks durch die Beschichtung von Hand einen zu hohen Pulverauftrag erhalten, oder durch die Anordnung der Pulversprühpistolen 2 mehr Pulver versprüht werden muss, um schwer zugängliche Stellen des Werkstücks mit einer ausreichenden Schichtdicke versehen zu können. Ein erheblicher Anteil des Pulvers erreicht nicht die gewünschten Stellen am Werkstück und steht somit für die Beschichtung nicht zur Verfügung. Ein Großteil des nicht am Werkstück haftenden Pulvers ist zwar über den Absaugkanal 10 und eine damit verbundene Rückgewinnungsanlage zurückgewinnbar und damit erneut verwendbar, was jedoch den Betrieb der Anlage verteuert, weil damit die Rückgewinnungsanlage stärker belastet wird. Auch wird durch den zusätzlich erforderlichen Handbeschichter das Beschichten insgesamt teurer.

### Darstellung der Erfindung

Eine Aufgabe der Erfindung ist es daher eine Vorrichtung zum Beschichten eines Werkstücks mit Pulver anzugeben, mit deren Hilfe auch Werkstücke mit komplizierter geometrischer Form mit hoher Qualität, hohem Auftragswirkungsgrad und geringstmöglichem Pulververbrauch beschichtet werden können.

Vorteilhafterweise kann mit der erfindungsgemäßen Vorrichtung auf eine zusätzliche manuelle Beschichtung verzichtet werden. Des weiteren ist damit eine hohe Konstanz in der Qualität erzielbar.

Die Aufgabe wird durch eine Vorrichtung zum Beschichten eines Werkstücks mit Pulver mit den Merkmalen gemäß Patentanspruch 1 gelöst.

Vorteilhafte Weiterbildungen der Erfindung ergeben sich aus den in den abhängigen Patentansprüchen angegebenen Merkmalen.

Bei einer Ausführungsform der erfindungsgemäßen Vorrichtung weist die Pulversprühvorrichtung eine Düse auf, wobei die Ausrichtung der Düse die Hauptsprührichtung vorgibt.

Vorteilhafterweise ist die Pulversprühvorrichtung als Sprühpistole ausgebildet. Dies hat den Vorteil, dass die Austauschbarkeit und Flexibilität erhöht werden kann. Je nach Einsatzzweck können an die verschiedenen Einsatzbedingungen angepasste Sprühpistolen montiert werden.

Entsprechend einer bevorzugten Ausführungsvariante der erfindungsgemäßen Vorrichtung ist eine Kabine vorgesehen, in welche die Pulversprühvorrichtung hineinragt. Das Tragelement weist eine Halterung und einen Führungsarm auf, wobei die Pulversprühvorrichtung über die Halterung mit dem Führungsarm verbunden ist, und wobei der Führungsarm und die Halterung ausserhalb der Kabine angeordnet sind. Dies hat den Vorteil, dass weniger Komponenten der erfindungsgemäßen Vorrichtung mit dem Pulver in Kontakt kommen können. Damit kann der Aufwand beim Reinigen der Anlage reduziert werden.

Bei einer Weiterbildung der erfindungsgemäßen Vorrichtung ist am Führungsarm eine erste Linearachse vorgesehen, mittels welcher die Pulversprühvorrichtung translatorisch auf einer ersten Achse bewegbar ist. Durch den damit gewonnenen zusätzlichen Freiheitsgrad kann die Anzahl der Formen beschichtbarer Werkstücke erhöht werden.

Darüber hinaus kann die erfindungsgemäße Vorrichtung zum Beschichten eines Werkstücks eine zweite Linearachse aufweisen, welche mit der ersten Linearachse in Verbindung steht, und mittels welcher die Pulversprühvorrichtung translatorisch auf einer zweiten Achse bewegbar ist. Dieser zusätzliche Freiheitsgrad ermöglicht es die Anzahl der möglichen verschiedenen Formen beschichtbarer Werkstücke nochmals zu erhöhen, was die Einsetzbarkeit und Flexibilität der erfindungsgemäßen Vorrichtung weiter steigert.

Des weiteren kann auch der Führungsarm über einen Antrieb horizontal beweglich ausgebildet sein.

Zur Lösung der Aufgabe wird ferner vorgeschlagenen, dass die Halterung einen Antrieb für die Rotation der Pulversprühvorrichtung aufweist. Dadurch ist die Pulversprühvorrichtung kompakt aufbaubar.

Bei einer Weiterbildung der erfindungsgemäßen Vorrichtung zum Beschichten eines Werkstücks weist der Antrieb einen Schrittmotor auf. Damit kann auf einfache Art und Weise die Hauptsprührichtung eingestellt werden. Der Antrieb kann in die Halterung integriert sein.

Um den Pulverauftrag pro Zeiteinheit zu erhöhen oder um die Geschwindigkeit bei der Beschichtung zu steigern, kann entsprechend einer bevorzugten Ausführungsvariante der erfindungsgemäßen Vorrichtung neben der ersten Pulversprühvorrichtung eine weitere Pulversprühvorrichtung vorgesehen sein. Zudem lässt sich damit der Gesamtenergieverbrauch sowie die erforderliche Luftmenge reduzieren.

Vorteilhafterweise sind die beiden Pulversprühvorrichtungen über eine gemeinsame Halterung und über die erste und/oder die zweite Linearachse mit dem Führungsarm verbunden. Dadurch können auf einfache Art und Weise beide Pulversprühvorrichtungen synchron zueinander bewegt werden.

Zur Lösung der Aufgabe wird ferner vorgeschlagenen, dass die weitere Pulversprühvorrichtung über eine weitere Halterung mit dem Führungsarm verbunden ist. Damit wird ein weiterer Freiheitsgrad erreicht und es wird möglich, dass die beiden Pulversprühvorrichtungen autonom betrieben werden können.

Darüber hinaus kann bei der erfindungsgemäßen Vorrichtung die erste Pulversprühvorrichtung auf einer ersten Längsseite der Kabine und die zweite Pulversprühvorrichtung auf der zweiten Längsseite der Kabine angeordnet sein.

Dadurch wird die Flexibilität und die Einsetzbarkeit der erfindungsgemäßen Vorrichtung zusätzlich erhöht. Es können damit Werkstücke auf der Vorder- und der Rückseite beschichtet werden, ohne die Werkstücke dabei drehen zu müssen.

Zur Lösung der Aufgabe ferner vorgeschlagenen, dass die erfindungsgemäße Vorrichtung mit einer Steuerung für die Rotation und die Translation der Pulversprühvorrichtung versehen ist.

Schließlich wird ferner vorgeschlagenen bei der erfindungsgemäßen Vorrichtung eine dritte Linearachse vorzusehen, über die der Führungsarm auf einer dritten Achse bewegbar ist.

### Kurze Beschreibung der Zeichnungen

Im folgenden wird die Erfindung mit mehreren Ausführungsbeispielen anhand von fünf Figuren weiter erläutert.
- Figur 1: zeigt eine Kabine zur Pulverbeschichtung mit mehreren automatisch arbeitenden Pulversprühpistolen, wie sie aus dem Stand der Technik hinlänglich bekannt ist.
- Figur 2: zeigt in Form einer Prinzipskizze eine mögliche Ausführungsform der erfindungsgemäßen Vorrichtung zum Beschichten eines Werkstücks mit Pulver.
- Figur 3: zeigt in der Seitenansicht eine mögliche Ausführungsform einer Pulversprühpistole, wie sie bei der erfindungsgemäßen Vorrichtung zum Einsatz kommen kann.
- Figur 4: zeigt in Form einer Prinzipskizze eine mögliche Anordnung von zwei Pulversprühpistolen, wie sie bei der erfindungsgemäßen Vorrichtung zum Einsatz kommen kann.
- Figur 5A: zeigt den Aufbau einer Halterung für eine Sprühpistole in der Draufsicht.
- Figur 5B: zeigt eine Schnittdarstellung der Halterung gemäß Figur 5A.

### Wege zur Ausführung der Erfindung

Die in Figur 1 gezeigte Ausbildung der Anlage zur Pulverbeschichtung wurde bereits in der Beschreibungseinleitung erläutert. Es wird deshalb an dieser Stelle nicht weiter darauf eingegangen.

Bei der in Figur 2 gezeigten erfindungsgemäßen Ausführungsform der Vorrichtung zum Beschichten eines Werkstücks mit Pulver ist der Einfachheit halber die Kabine, welche das Förderband 6 in der Umgebung der Pulversprühvorrichtungen 22.1 und 22.2 umgibt, nicht gezeigt. Die am Förderband 6 hängenden Werkstücke 4', welche sich vom Werkstück 4 in Figur 1 beispielsweise dadurch unterscheiden, dass sie einen oder mehrere Hohlräume 4.2 und 4.3 aufweisen, werden an den beiden Pulversprühvorrichtungen 22.1 und 22.2 vorbei geführt. Die Pulversprühvorrichtungen 22.1 und 22.2 sind über jeweils eine Halterung 60 mit einem Führungsarm 27 verbunden. Auf die Halterungen 60 wird im Zusammenhang mit den Erläuterungen zu den Figuren 5A und 5B weiter eingegangen. Der Führungsarm 27 ist in x-Richtung innerhalb eines bestimmten Bereichs beweglich gelagert, so dass der Führungsarm 27 während der Zeitdauer, die für die Beschichtung des Werkstücks 4' erforderlich ist, sich parallel zum Förderband 6 und damit parallel zum Werkstück 4' bewegen und damit dem Werkstück 4' folgen kann. Dadurch wird erreicht, dass sich die beiden Sprühpistolen 22.1 und 22.2 für die Zeitdauer der Beschichtung quer zur Transportrichtung x bewegen können, ohne dass sich der Abstand in x-Richtung zum Werkstück 4' verändert. Auf diese Weise kann die Seite 4.1 mit der Tiefe T des Werkstücks 4' aus einer gleichbleibenden Entfernung zwischen Sprühpistole 22.1 und 22.2 und Seitenwand 4.1 beschichtet werden. Gleiches gilt für die beiden Hohlräume 4.2 und 4.3 des Werkstücks 4'. Damit die beiden Sprühpistolen 22.1 und 22.2 sich quer zur Transportrichtung x bewegen können, sind zwei Linearachsen 24.1 und 24.2 am Führungsarm 27 vorhanden. Der Verfahrweg der beiden Sprühpistolen 22.1 und 22.2 ist dabei so groß gewählt, dass mit den beiden Sprühpistolen die Tiefe T des Werkstücks 4' abgefahren und die entsprechende Fläche beschichtet werden kann. Um zu erreichen, dass die beiden Sprühpistolen 22.1 und 22.2 sowohl die Decke als auch die beiden Seitenwände und den Boden der beiden Hohlräume 4.2 und 4.3 ausreichend mit Pulver beschichten können, werden die beiden Sprühpistolen 22.1 und 22.2 mit Hilfe der Halterungen 60 um eine Rotationsachse A1 bzw. A1' drehbar gehalten. Zudem sind die Düsen der beiden Sprühpistolen 22.1 und 22.2 so angeordnet, dass deren Hauptsprührichtung um einen definierten Winkel α von der Rotationsachse A1 bzw. A1' abweicht, siehe Figur 3. Damit lässt sich erreichen, dass beispielsweise die Sprühpistole 22.2 so weit gedreht wird, bis die Hauptsprührichtung auf die innere obere Kante 4.4 des Hohlraums 4.3 zeigt. Wird nun die Sprühpistole 22.2 mit Hilfe der Linearachse 24.2 entlang der z-Richtung bewegt, kann die Kante 4.4 mühelos gleichmäßig beschichtet werden. Sinngemäß gelten diese Ausführungen auch für die zweite Sprühpistole 22.1.

Vorteilhafterweise sind die Sprühpistolen 22.1 und 22.2 auf je einer Verlängerung 25.1 und 25.2 montiert. Dadurch wird erreicht, dass auch langgestreckte Hohlräume mit einem kleinen Öffnungsdurchmesser beschichtet werden können. Damit auch vertikale Flächen vollständig und gleichmäßig beschichtet werden können, sind die beiden Sprühpistolen 22.1 und 22.2 zusätzlich in y-Richtung mit Hilfe der beiden Linearachsen 23.1 und 23.2 fahrbar.

Der Rotationswinkel ω, um den die beiden Sprühpistolen 22.1 und 22.2 drehbar sind, hängt von den technischen Randbedingungen ab, die es zu erfüllen gilt.

Die Linearachsen 24.1, 24.2, 25.1 und 25.2 können als kolbenstangenlose Linearachsen mit Zahnriemen ausgebildet sein. Dies hat den Vorteil, dass der Antrieb vor Pulverstaub geschützt ist. Die Ansteuerung der Linearachsen 24.1, 24.2, 25.1 und 25.2 kann elektrisch oder pneumatisch erfolgen.

Mit der Erfindung kann auf einfache Art und Weise und zwar lediglich durch Rotation der Sprühpistole um ihre Längsachse bzw. um die Rotationsachse A1'' eine ringförmige Pulverschicht auf eine senkrecht ausgerichtete Fläche aufgebracht werden.

Bei zu beschichtenden Werkstücken mit großen Radien kann durch eine Rotation der Sprühpistole und eine zusätzliche Verschiebung der Sprühpistole in y- und x-Richtung mit Hilfe der Linearachsen der entsprechende erforderliche Radius erzeugt werden. Gleichzeitig kann die Sprühpistole über eine Verschiebung des Führungsarms 27 in x-Richtung, und damit parallel zum Werkstück, dem Werkstück, das durch die Kabine bewegt wird, folgen.

Ein mögliches weiteres Anwendungsbeispiel für die erfindungsgemäße Vorrichtung zur Pulverbeschichtung besteht im Beschichten von Felgen für Kraftfahrzeuge. Durch die Rotation der Sprühpistole kann in konstantem Abstand der Form der Felge gefolgt werden. Der Rechenaufwand für die Steuerung der Bewegung der Sprühpistole ist minimal.

Figur 3 zeigt eine mögliche Ausführungsform einer in der erfindungsgemäßen Vorrichtung zum Einsatz bringbaren Sprühpistole 22 in der Seitenansicht. Die Sprühpistole 22 weist ein Pistolengehäuse 31 auf, an dessen vorderen Ende eine Düse 32 angeordnet ist. Die Hauptstrahlrichtung oder Hauptsprührichtung der Düse 32 ist durch die Achse A2 gekennzeichnet. Als Hauptstrahlrichtung A2 wird die Strahlrichtung bezeichnet, in die die Düse das Pulver hauptsächlich aussprüht. Eine Düse mit einer kreisrunden Düsenöffnung erzeugt einen kegelförmigen Pulverstrahl, dessen Hauptstrahlrichtung die Symmetrieachse des Kegels ist. Die Hauptstrahlrichtung A2 weicht dabei um den Winkel α von der Längsachse A1 der Sprühpistole 22 ab. Rotiert die Sprühpistole 22 um den Rotationswinkel ω = 360° um ihre Längsachse A1, wird durch die Düse 32 das Pulver ringförmig versprüht, falls die zu beschichtende Fläche im rechten Winkel zur Längsachse A1 der Sprühpistole 22 steht. Der Durchmesser des Rings hängt dabei unter anderem vom Winkel α und von der Entfernung der Fläche von der Düse 32 ab. Daneben lassen sich je nach Orientierung des zu beschichtenden Werkstücks und Ausrichtung der Düse 32 auch andere Formen erzeugen.

Der Winkel α kann beispielsweise zwischen 0 und 90 Grad liegen.

Über die Anschlüsse 33 und 34 wird die Sprühpistole 22 mit Druckluft und Pulver versorgt. Um das Pulver elektrostatisch aufzuladen, ist an der Sprühpistole 22 zusätzlich ein elektrischer Anschluss vorgesehen.

Die Länge des Halses 35 der Sprühpistole 22 ist an die technischen Bedürfnissen angepasst. So ist beispielsweise in Figur 4 der Hals 35 kurz ausgebildet.

Im Bedarfsfall können beispielsweise, wie dies in Figur 4 gezeigt ist, zwei Sprühpistolen 22.3 und 22.4 mittels einer gemeinsamen Sprühpistolenverlängerung 41, 42 nebeneinander angeordnet sein. Die beiden Sprühpistolen 22.3 und 22.4 sind dazu über den Querbügel 42 miteinander verbunden. An den Querbügel 42 schließt eine rohrförmige Verlängerung 41 an, die wiederum an ihrem Ende 41.1 über eine Halterung 60, wie sie beispielsweise in Figur 5 gezeigt ist, mit dem Führungsarm 27 verbunden ist. Bei der in Figur 4 gezeigten Ausführungsform rotieren die beiden Sprühpistolen 22.3 und 22.4 nicht um ihre eigene Längsachse, sondern um die Längsachse A1'' der Verlängerung 41. Die Hauptsprührichtung A2 der beiden Sprühpistolen 22.3 und 22.4 weicht wiederum um einen definierten Winkel α von der Achse A1'' ab. Dadurch können, ebenso wie bei Figur 3 bereits beschrieben, mit den beiden Sprühpistolen 22.3 und 22.4 beispielsweise ringförmige Muster erzeugt werden.

Um eine Rotation der Sprühpistolen 22.1, 22.2, 22.3 und 22.4 um die Achse A1, A1' bzw. A1'' zu ermöglichen, sind die Sprühpistolen direkt oder über die Verlängerungen 25.1 bzw. 41 der Sprühpistolen in einer Halterung 60 gelagert, welche einen Drehantrieb aufweist. In Figur 5A ist eine mögliche Ausführungsform einer solchen Halterung 60 in der Draufsicht prinzipiell dargestellt. Die Verlängerung 25.1 wird im Gehäuse 61 der Halterung 60 über ein erstes und ein zweites Lager 66.1 und 66.2 gelagert. Vorteilhafterweise sind die beiden Lager 66.1 und 66.2 staubdicht ausgeführt, sodass in das Innere des Gehäuses 61 kein Pulverstaub eindringen kann. Um einen Zugang zum Gehäuseinneren zu haben, ist das Gehäuse 61 mit einem Deckel 65 verschlossen, welcher das Gehäuse 61 vorzugsweise staubdicht abschliesst. Im Inneren des Gehäuses 61 ist ein Antrieb, vorzugsweise ein Schrittmotor 63 angeordnet, der über ein Zahnrad 64 ein weiteres Zahnrad 62 antreibt, welches wiederum mit der Verlängerung 25.1 form- oder kraftschlüssig verbunden ist. Über den Schrittmotor 63 kann dann auf einfache Art und Weise die Ausrichtung der Düse 32 der Sprühpistole 22 bestimmt werden. In Figur 5B ist die Halterung 60 im Schnitt gezeigt. Die Schnittlinie verläuft entlang der in Figur 5A gezeigten Linie A-A.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihre Äquivalente zu verlassen.

### Bezugszeichenliste

- 1: Kabine
- 2, 22: Sprühpistole
- 3: Führungsarm
- 4, 4': Werkstück
- 5: Steuerschrank
- 6: Führungsschiene
- 7: Kabinenöffnung
- 8.1, 8.2: Längsseiten der Kabine
- 9: Türe
- 10: Absaugkanal
- 11: Kabinendach
- 22.1, 22.2: erste und zweite Sprühpistole
- 22.3, 22.4: gekoppelte Sprühpistolen
- 23.1, 23.2: vertikale Linearachsen
- 24.1, 24.2: horizontale Linearachsen
- 25.1, 25.2: Pistolenverlängerungen
- 26: horizontale Linearachse
- 27: Führungsarm
- x, y, z: Koordinatenachsen
- A1, A1': Rotationsachse
- A1'': Rotationsachse für zwei gekoppelte Sprühpistolen
- A2: Hauptsprühachse
- 31: Pistolengehäuse
- 32: Düse
- 33: erster Versorgungsanschluss
- 34: zweiter Versorgungsanschluss
- 35: Sprühpistolenhals
- 41: Verlängerung
- 42: Querbügel
- 61: Gehäuse
- 62: Zahnrad
- 63: Schrittmotor
- 64: Zahnrad
- 65: Gehäusedeckel
- 66.1, 66.2: Lager
- α: Winkel zwischen A1 oder A1'oder A1'' und A2
- ω: Rotationswinkel

## Patentansprüche

1. Vorrichtung zum Beschichten eines Werkstücks mit Pulver,
bei der eine Pulversprühvorrichtung (22.1) mit einer Längsachse (A1) und einer Hauptsprührichtung (A2) vorgesehen ist, welche gegenüber der Längsachse (A1) abweicht,
bei der ein Tragelement (60, 24.1, 23.1, 27) vorgesehen ist,
wobei die Pulversprühvorrichtung (22.1) um eine Rotationsachse (A1') drehbar gegenüber dem Tragelement (60, 24.1, 23.1, 27) gelagert ist und die Hauptsprührichtung (A2) für das Pulver gegenüber der Rotationsachse (A1') abweicht,
bei der eine erste Linearachse (23.1) vorgesehen ist, mittels welcher die Pulversprühvorrichtung (22.1) translatorisch auf einer ersten Achse (y) bewegbar ist, und
bei der die erste Linearachse (23.1) mit einer zweiten Linearachse (24.1) gekoppelt ist, mittels welcher die Pulversprühvorrichtung (22.1) translatorisch auf einer zweiten Achse (z) bewegbar ist.

2. Vorrichtung nach Anspruch 1,
bei der die Rotationsachse (A1') parallel zur Längsachse (A1) der Pulversprühvorrichtung (22.1) verläuft.

3. Vorrichtung nach Anspruch 1 oder 2,
bei der die Pulversprühvorrichtung (22.1) eine Düse (32) aufweist, wobei Ausrichtung der Düse (32) die Hauptsprührichtung (A2) vorgibt.

4. Vorrichtung nach Anspruch 1, 2 oder 3,
bei der die Pulversprühvorrichtung (22.1) als Sprühpistole (22) ausgebildet ist.

5. Vorrichtung nach einem der Ansprüche 1 bis 4,
bei der eine Kabine (1) vorgesehen ist, in welche die Pulversprühvorrichtung (22.1) hineinragt.

6. Vorrichtung nach Anspruch 5,
bei der das Tragelement (60, 24.1, 23.1, 27) eine Halterung (60) und einen Führungsarm (27) aufweist, wobei die Pulversprühvorrichtung (22.1) über die Halterung (60) mit dem Führungsarm (27) verbunden ist, und wobei der Führungsarm (27) und die Halterung (60) ausserhalb der Kabine (1) angeordnet sind.

7. Vorrichtung nach Anspruch 6,
bei der die Halterung (60) einen Antrieb (63, 64, 62) für die Rotation der Pulversprühvorrichtung (22.1) aufweist.

8. Vorrichtung nach Anspruch 7,
bei der der Antrieb (63, 64, 62) einen Schrittmotor (63) aufweist.

9. Vorrichtung nach einem der Ansprüche 1 bis 8,
mit einer weiteren Pulversprühvorrichtung (22.2).

10. Vorrichtung nach Anspruch 9,
bei der die Pulversprühvorrichtung (22.1) und die weitere Pulversprühvorrichtung (22.2) über die Halterung (60) und die erste und/oder die zweite Linearachse (23.1, 24.1) mit dem Führungsarm (27) verbunden sind.

11. Vorrichtung nach Anspruch 9 oder 10,
bei der die weitere Pulversprühvorrichtung (22.2) über eine weitere Halterung mit dem Führungsarm (27) verbunden ist.

12. Vorrichtung nach einem der Ansprüche 9 bis 11,
bei der die Pulversprühvorrichtung (22.1) auf einer ersten Längsseite (8.1) der Kabine (1) angeordnet ist,
bei der die weitere Pulversprühvorrichtung (22.2) auf einer zweiten Längsseite (8.2) der Kabine (1) angeordnet ist.

13. Vorrichtung nach einem der Ansprüche 1 bis 12,
bei der eine Steuerung (5) für die Rotation und die Translationen der Pulversprühvorrichtung (22.1) vorgesehen ist.

14. Vorrichtung nach einem der Ansprüche 1 bis 13,
bei der eine dritte Linearachse vorgesehen ist, über die der Führungsarm (27) auf einer dritten Achse (x) beweglich angeordnet ist.

## Claims

1. Device for coating a workpiece with powder,
wherein a powder spraying device (22.1) with a longitudinal axis (A1) and a main spraying direction (A2) is provided, the main spraying direction deviating from the longitudinal axis (A1),
wherein a support element (60, 24.1, 23.1, 27) is provided,
whereby the powder spraying device (22.1) is mounted so that it can be rotated around a rotational axis (A1') relative to the support element (60, 24.1, 23.1, 27) and the main spraying direction (A2) for the powder deviates from the rotational axis (A1'),
wherein a first linear axis (23.1) is provided by which the powder spraying device (22.1) is movable translationally on a first axis (y), and
wherein the first linear axis (23.1) is coupled with a second linear axis (24.1) by which the powder spraying device (22.1) is movable translationally on a second axis (z).

2. Device according to claim 1,
wherein the rotational axis (A1') runs parallel to the longitudinal axis (A1) of the powder spraying device (22.1).

3. Device according to claim 1 or 2,
wherein the powder spraying device (22.1) comprises a nozzle (32), whereby the alignment of the nozzle (32) dictates the main spraying direction (A2).

4. Device according to claim 1, 2 or 3,
wherein the powder spraying device (22.1) is designed as a spray gun (22).

5. Device according to one of the claims 1 to 4,
wherein a cabin (1) is provided, in which the powder spraying device (22.1) projects into.

6. Device according to claim 5,
wherein the support element (60, 24.1, 23.1, 27) comprises a holder (60) and a guide arm (27),
whereby the powder spraying device (22.1) is connected with the guide arm (27) over the holder (60), and
wherein the guide arm (27) and the holder (60) are located outside of the cabin (1).

7. Device according to claim 6,
wherein the holder (60) comprises a drive (63, 64, 62) for rotating the powder spraying device (22.1).

8. Device according to claim 7,
wherein the drive (63, 64, 62) comprises a stepper motor (63).

9. Device according to one of the claims 1 to 8,
with a further powder spraying device (22.2).

10. Device according to claim 9,
wherein the powder spraying device (22.1) and the further powder spraying device (22.2) are connected with the guide arm (27) over the holder (60) and the first and/or second linear axis (23.1, 24.1).

11. Device according to claim 9 or 10,
wherein the further powder spraying device (22.2) is connected with the guide arm (27) over a further holder.

12. Device according to one of the claims 9 to 11,
wherein the powder spraying device (22.1) is located on a first longitudinal side (8.1) of the cabin (1), wherein the further powder spraying device (22.2) is located on a second longitudinal side (8.2) of the cabin (1).

13. Device according to one of the claims 1 to 12,
wherein a control unit (5) is provided for the rotational and translational movements of the powder spraying device (22.1).

14. Device according to one of the claims 1 to 13,
wherein a third linear axis is provided over which the guide arm (27) is located movable on a third axis (x).

## Revendications

1. Dispositif permettant de recouvrir une pièce à usiner avec de la poudre,
dans lequel l'on a un dispositif de pulvérisation de poudre (22.1) avec un axe longitudinal (A1) et une direction de pulvérisation principale (A2), la direction de pulvérisation principale s'écartant par rapport à l'axe longitudinal (A1),
dans lequel l'on a un élément de support (60, 24.1, 23.1, 27),
auquel cas le dispositif de pulvérisation de poudre (22.1) est logé de sorte à tourner autour d'un axe de rotation (A1') par rapport à l'élément de support (60, 24.1, 23.1, 27) et la direction de pulvérisation principale (A2) pour la poudre s'écarte par rapport à l'axe de rotation (A1'),
dans lequel l'on a un premier axe linéaire (23.1), à l'aide duquel le dispositif de pulvérisation de poudre (22.1) est déplaçable en translation sur un premier axe (y), et
dans lequel le premier axe linéaire (23.1) est couplé à un deuxième axe linéaire (24.1), à l'aide duquel le dispositif de pulvérisation de poudre (22.1) est déplaçable en translation sur un deuxième axe (z).

2. Le dispositif selon la revendication 1,
dans lequel l'axe de rotation (A1') passe parallèlement par rapport à l'axe longitudinal (A1) du dispositif de pulvérisation de poudre (22.1).

3. Le dispositif selon la revendication 1 ou 2,
dans lequel le dispositif de pulvérisation de poudre (22.1) présente une buse (32), auquel cas l'orientation de la buse (32) indique la direction de pulvérisation principale (A2).

4. Le dispositif selon la revendication 1, 2 ou 3,
dans lequel le dispositif de pulvérisation de poudre (22.1) est formé en tant que pistolet pulvérisateur (22).

5. Le dispositif selon une des revendications de 1 à 4,
dans lequel l'on a une cabine (1), dans laquelle le dispositif de pulvérisation de poudre (22.1) pénètre.

6. Le dispositif selon la revendication 5,
dans lequel l'élément de support (60, 24.1, 23.1, 27) présente une fixation (60) et un bras conducteur (27),
auquel cas le dispositif de pulvérisation de poudre (22.1) est relié à travers la fixation (60) au bras conducteur (27), et auquel cas le bras conducteur (27) et la fixation (60) sont placés à l'extérieur de la cabine (1).

7. Le dispositif selon la revendication 6,
dans lequel la fixation (60) présente un dispositif d'entraînement (63, 64, 62) permettant la rotation du dispositif de pulvérisation de poudre (22.1).

8. Le dispositif selon la revendication 7,
dans lequel le dispositif d'entraînement (63, 64, 62) présente un moteur pas à pas (63).

9. Le dispositif selon une des revendications de 1 à 8, avec un ultérieur dispositif de pulvérisation de poudre (22.2).

10. Le dispositif selon la revendication 9,
dans lequel le dispositif de pulvérisation de poudre (22.1) et l'ultérieur dispositif de pulvérisation de poudre (22.2) sont reliés à travers la fixation (60) et le premier et/ou le deuxième axe linéaire (23.1, 24.1) au bras conducteur (27).

11. Le dispositif selon la revendication 9 ou 10,
dans lequel l'ultérieur dispositif de pulvérisation de poudre (22.2) est relié à travers une fixation ultérieure au bras conducteur (27).

12. Le dispositif selon une des revendications de 9 à 11,
dans lequel le dispositif de pulvérisation de poudre (22.1) est agencé sur un premier côté longitudinal (8.1) de la cabine (1),
dans lequel l'ultérieur dispositif de pulvérisation de poudre (22.2) est agencé sur un deuxième côté longitudinal (8.2) de la cabine (1).

13. Le dispositif selon une des revendications de 1 à 12,
dans lequel une commande (5) est prévue pour la rotation et les translations du dispositif de pulvérisation de poudre (22.1).

14. Le dispositif selon une des revendications de 1 à 13,
dans lequel un troisième axe longitudinal est prévu, à travers lequel le bras conducteur (27) est agencé de façon à être mobile sur un troisième axe (x).
